# EUROPÄISCHE PATENTSCHRIFT

(11) **EP 0 103 040 B1**
(45) Veröffentlichungstag und Bekanntmachung des Hinweises auf die Patenterteilung: **15.01.1986**
(21) Anmeldenummer: 82108455.5
(22) Anmeldetag: 14.09.1982
(51) Int. Cl.: H01H 83/20

(54) **Fernschalter mit einer Empfangs- und Steuerelektronik**
Remote-controlled switch with receiving and controlling electronic circuit
Interrupteur à télécommande avec un circuit électronique de réception et de contrôle

(43) Veröffentlichungstag der Anmeldung: 21.03.1984
(73) Patentinhaber: BROWN, BOVERI & CIE Aktiengesellschaft, 68309 Mannheim (DE)
(72) Erfinder: Eberwein, Helmut, D-5880 Lüdenscheid (DE)
(74) Vertreter: Rupprecht, Klaus, Dipl.-Ing.

## Beschreibung

Die Erfindung betrifft einen Fernschalter der im ersten Teil des Anspruchs 1 genannten Art.

Fernschalter, die mit einem der Netzwechselspannung überlagerten trägerfrequenten Fernsteuersignal ein- bzw. ausschaltbar sind, verwendet man insbesondere dort, wo eigene Steuerleitungen nicht verwendet werden können oder sollen. Fernschalter dieser Art können an einer beliebigen Stelle z.B. eines Hausinstallationsnetzes eingesetzt und von einer ebenso beliebigen anderen Stelle mit Hilfe eines Leitgerätes gesteuert werden.

Es ist bekannt, einen Fernschalter mit einer Empfangs- una Sieuereiektronik auszustatten, die das vom Netz kommende trägerfrequente Fernsteuersignal aufnimmt und eine elektromagnetisch betätigte Schaltstrecke steuert. Diese Fernschatter werden als Zwischenstecker zum Einsatz an Steckdosen, wie auch als Unterputzgeräte verwendet. Bisweilen ist es möglich, die Fernschalter sowohl von einer zentralen Leitstelle aus, als auch durch unmittelbar am Gerät angebrachte Schaltelemente zu betätigen.

Bei den bekannten Fernschaltern wird als Mangel empfunden, daß man sich zu ihrer Betätigung unmittelbar in ihrer Nähe oder im Bereich einer Leitstette befinden muß. Oft ist es erwünscht, den Fernschalter von ganz anderer Stelle aus zu betätigen, ohne daß man hier ein zusätzliches Leitgerät einsetzen möchte.

Aufgabe der Erfindung ist es, einen Fernschalter der im ersten Teil des Anspruchs 1 genannten Art zu schaffen, dessen Ein/Aus-Schaltfunktion nicht nur durch das trägerfrequente Steuersignal, sondern durch weitere Betätigungsmittel ausgelöst werden kann, um somit zusätzliche Anwendungsmöglichkeiten zu schaffen.

Diese Aufgabe wird durch die im Anspruch 1 gekennzeichneten Merkmale gelöst.

Von besonderem Vorteil ist, daß die zusätzlichen Betätigungsmittel, mit denen der Fernschalter ausgerüstet ist, keinen nennenswerten Zusatzaufwand erfordern. So genügt es am Fernschalter ein festinstalliertes oder lose verlegtes zweiadriges Elektrokabel anzuschließen, dessen beide Enden je nach Anschlußelement mit einem monostabilen Taster oder einem bistabilen Schalter zu überbrücken sind. Mit dem Taster wirkt der Fernschalter als Stromstoßrelais, wie es z.B. bei Treppenhausschaltern zur Anwendung kommt. Der bistabile Schalter ermöglicht eine Fernbedienung des Fernschalters ohne Leitgerät, kann aber auch durch einen Sensor ersetzt werden und wirkt dann in Verbindung mit dem Fernschalter z.B. als Helligkeitswächter, Leistungswächter oder Niveauschalter. Der von Hand zu bedienende Steuerschalter geht in seiner Wirkungsweise über bekannte Handschaltelemente hinaus, da er den Steuersignalen übergeordnet ist und ihren Einfluß in der Stellung "Aus" sperren und in der Stellung "Auto" freigeben kann.

Aufgrund seiner vielseitigen Anwendungsmöglichkeiten ist es zweckmäßig, den Fernschalter an zentraler Stelle z.B. im Hausanschlußkasten anzubringen und dementsprechend mit einem Reiheneinbaugehäuse zu versehen. Besonders in diesem aber auch in anderen Fällen kann es zweckmäßig sein, wenn der Fernschalter als weitere Schaltfunktion, die eines Sicherungsschalters übernimmt. Die hierzu erforderlichen Anpassungen des Schalteraufbaus sind relativ geringfügig. Mit einem geeigneten Signalgeber können ganz bestimmte Stromkreise überwacht werden und zwar je nach Bedarf auf Überstrom- und/oder Fehlerstromverhalten.

Weitere, insbesondere den mechanischen Aufbau des Fernschalters betreffende Ausgestaltungen und Fortbildungen des Erfindundsgegenstandes, sind in den abhängigen Ansprüchen genannt.

Ausführungsbeispiele der Erfindung sind in den Zeichnungen dargestellt und werden im folgenden näher beschrieben.

Es zeigt
Fig. 1 eine Draufsicht auf die Gehäuseoberseite des Fernschalters,
Fig. 2 das Gehäuse des Fernschalters in Seitenansicht,
Fig. 3 den Fernschalter von unten bei abgenommenem Gehäuseunterteil und weitgehend entfernten Bauteilen, von denen nur wenige im Gehäuse verblieben sind,
Fig. 4 die gleiche Ansicht wie Fig. 3, jedoch mit Leiterplatte und elektromagnetischem Schalter,
Fig. 5 die Prinzipdarstellung des elektromagnetischen Schalters,
Fig. 6 ein Anschlußbild des Fernschalters.

Wie insbesondere aus Fig. 2 ersichtlich, ist der beispielhaft gewählte Fernschalter mit einem Reiheneinbaugehäuse ausgestattet. Die Figuren 1 und 6 ermöglichen einen Blick auf das Gehäuse 1 mit der Gehäuseoberseite 1 a. Bei dem dargestellten Fernschalter handelt es sich um einen Einphasenschalter. Dieser besitzt fünf Anschlußelemente 5,6,7,8a, 8b, die als Schraubklemmen ausgeführt sind. Die zu steuernde Schaltstrecke liegt zwischen den Anschlußelementen 8a und 8b. Wird die Schaltstrecke geschlossen, so ist die Lampe 25 eingeschaltet, da sie nunmehr zwischen Phase und Null liegt. Sowohl die Stromversorgung des Fernschalters, insbesondere seiner Elektronik, wie auch die Zuführung des trägerfrequenten Steuersignals, erfolgt über die Anschlußelemente 6 und 8a. Die als Drehschalter ausgebildeten Codierschalter 2,3 dienen zur Wahl eines Empfangscodes derart, daß der Fernschalter nur auf ganz bestimmte trägerfrequente Fernsteuersignale anspricht.

Mit Hilfe eines an Phase liegenden Tasters 23 ist es ebenfalls möglich über das Anschlußelement 5 den Fernschalter abwechselnd ein- und auszuschalten. Der durch die monostabile Schaltfunktion des Tasters 23 erzeugte Spannungsimpuls von 220 V bewirkt das Umschalten. Der Femschalter wirkt hierbei im Prinzip wie ein Stromstoßrelais, d.h. in Verbindung mit dem Taster 23 kann er zum Schalten einer Treppenhausbeleuchtung verwendet werden.

Anstelle eines ständigen Wechsels des Schaltzustandes, wie ihn die an Anschlußelement 5 anliegenden Spannungsimpulse bewirken, wird häufig ein definiertes Ein/Aus-Schaltverhalten gefordert. Dieser Forderung wird durch das Anschlußelement 7 Rechnung getragen. Der Fernschalter ist so lange eingeschaltet, solange an dem Anschlußelement 7 eine Spannung von 220 V anliegt. Im Fall wird hier ein normaler bistabiler Schalter 24 eingesetzt, an dessen Stelle auch ein Sensor treten kann, der in Abhängigkeit von einem Grenzwert z.B. der Helligkeit, der Leistung oder des Niveaus ein Ein/Aus-Schaltverhalten bewirkt.

Wesentlich ist die Funktion eines auf der Gehäuseoberseite 1a angeordneter Steuerschalters 4, der als Schiebeschalter ausgeführt ist. Dieser Steuerschalter 4 ermöglicht es, alle übrigen Schaltbefehle, die über die Anschlußelemente dem Fernschalter zugeführt werden, außer Kraft zu setzen. Das heißt in den beiden Schaltstellungen "Ein" (1) und "Aus" (0) bleiben die externen Steuersignale ohne Einfluß. Allein in der Schaltstellung "Auto" ermöglicht der Steuerschalter 4 die externe Steuerung des Fernschalters.

Besonders bei solchen Fernschattern, die als Reiheneinbaugeräte gestaltet sind und sich somit zur Installation in Zählertafeln und Verteilungen eignen, ist es zweckmäßig, auch eine Sicherungsabschaltung vorzunehmen. In diesem Fall, der in den Zeichnungen nicht dargestellt ist, wird ein Signalgeber in den zu überwachenden Stromkreis geschaltet. Bei fehlerhaftem Strom, z.B. Überstrom, gibt der Signalgeber ein Steuersignal ab, das dem Fernschalter zugeführt wird und diesen zur Abschaltung bringt. Bei einem in der Nähe des Fernschalters angeordneten Signalgeber kann die Übertragung des Abschaltsignals durch eine direkte Verbindung mit einem weiteren Anschlußelement erfolgen. Es ist aber auch möglich, das Abschaltsignal des Signalgebers als trägerfrequentes Fernsteuersignal zu übertragen.

Von besonderer Bedeutung ist, gerade auch, wenn der Fernschalter als Sicherungsschalter verwendet werden soll, daß er durch ein bestimmtes Steuersignal in einen definierten Schaltzustand versetzt werden kann. Wie Fig. 5 erkennen läßt, besitzt der elektromagnetische Schalter 11 zwei Erregerwicklungen 12,13, die beide auf einen Magnetanker 14 wirken. Wird der Erregerwicklung 12 ein Strom zugeführt, so zieht sie den Magnetanker 14 auf ihre Seite und bewirkt über einen Kipphebelmechanismus, daß der Schaltkontakt 15 den Schalter schließt. Andererseits wird über die Erregerwicklung 13 der Schalter eindeutig geöffnet. Die den Erregerwicklungen 12,13 vorgeschaltete Elektronik sorgt dafür, daß die dem jeweiligen Steuersignal entsprechende richtige Erregerwicklung mit Strom versorgt wird.

Bei einem als Sicherungsschalter wirkenden Fernschalter muß die Sicherungsfunktion vor allen übrigen Schaltfunktionen, auch dem unmittelbar am Gerät angebrachten Steuerschalter, Vorrang erhalten. Zumindest muß verhindert werden, daß bei einer durch den Signalgeber bewirkten Abschaltung, der Fernschalter von anderer Seite wieder einschaltbar ist, obwohl der Fehlerfall nicht beseitigt wurde. Nachdem also das Abschaltsignal unmittelbar oder über vorgeschaltete elektronische Bauelemente der Erregerwicklung 13 des elektromagnetischen Schalters zugeführt wurde, die den Fernschalter in den definierten Schaltzustand "Aus" versetzt, muß eine Wiedereinschaltsperre dafür sorgen, daß der Fernschalter solange nicht wieder einschaltbar ist, bis ein Freigabesignal die Wiedereinschaltsperre löst.

Wie in Fig. 3 dargestellt, sind im Reiheneinbaugehäuse des Fernschalters Anschlußkammern 26 vorgesehen, die zur Aufnahme der als Schraubklemmen ausgeführten Anschlußelemente 5 bis 8 dienen. Zwischen dem Gehäusemittelteil 28 und den Anschlußkammern 26 sind je zwei Trennkammern 27 angeordnet, die für ausreichende Kriech- und Luftstrecken sorgen, um die elektrische Sicherheit zu gewährleisten. Die als Drehschalter ausgeführten Codierschalter 2, besitzen Schalträder 18, die einerseits in Lagerlöchern 19 der Gehäuseoberseite 1 und andererseits in Lagerlöchern einer parallel dazu angeordneten Leiterplatte eingepaßt sind. Auf der Leiterplatte, die in den Zeichnungen nicht dargestellt ist, befinden sich auch die Leiterbahnen, mit denen die Schleifkontakte 21 der Codierschalter 2, 3 in Verbindung stehen. Die gewählte Schaltstellung der Codierschalter 2, 3 wird durch ein Rastelement 29 fixiert, das in die am Umfang der Schalträder 18 ausgebildeten Zahnkränze eingreift. Der als Schiebeschalter ausgebildete SteuerschaGehäuseoberseite la befestigt und wird durch an der Gehäuseinnenseite ausgebildete Rastnocken 30 in seiner Schaltstellung gehalten.

Eine Signallampe 16 dient zur Anzeige des jeweiligen Schaltzustandes. Ihre in der Zeichnung nicht dargestellte Fassung, die Schalträder 18 und ein Auflagezapfen 17, bestimmen den Abstand der Leiterplatte von der Gehäuseoberseite 1a. Eine Schraube, gegebenenfalls aber auch ein Rasthaken, ermöglichen es, die Leiterplatte am Auflagezapfen 17 zu befestigen.

In den Trennwänden, die das Gehäusemittelteil 28 abgrenzen, sind Nuten 9a, 9b vorgesehen, die zur Aufnahme einer gegenüber der ersten, nicht dargestellten Leiterplatte, senkrecht angeordneten zweiten Leiterplatte 10 dienen. Daneben ist, durch Nocken an den Trennwänden geführt, der elektromagnetische Schalter 11 eingesetzt.

## Patentansprüche

1. Fernschalter mit einer Empfangs- und Steuerelektronik und mindestens einer elektromagnetisch betätigten Schaltstrecke, sowie mit Anschlußelementen, die mit Netzleitungen zu verbinden sind, wobei diese Verbindung einerseits zur Stromversorgung des Fernschalters dient und andererseits dem Fernschalter der Netzspannung überlagerte trägerfrequente Fernsteuersignale zuführt, dadurch gekennzeichnet daß der Fernschalter mindestens ein weiteres Anschlußelement (5) besitzt, über das ein Ein/Aus-Spannungsimpuls zuführbar ist, der abwechselnd zum Ein- oder Ausschalten der Schaltstrecke führt und/oder der Fernschalter mindestens ein weiteres Anschlußelement (7) besitzt, über das ein Haltesignal zuführbar ist, das die Schaltstrecke nur schließt, solange es anliegt und daß der Fernschalter mit einem von Hand zu bedienenden Steuerschalter (4) ausgestattet ist, durch den der Fernschalter je nach Schaltstellung auf "Ein" oder "Aus" oder auf Steuersignal ("Auto") schaltbar ist, wobei das Steuersignal der Ein/Aus-Spannungsimpuls oder das Haltesignal oder das trägerfrequente Fernsteuersignal ist.

2. Fernschalter nach Anspruch 1, dadurch gekennzeichnet, daß der Fernschalter mit einem Gehäuse (1) für Reiheneinbau ausgestattet ist und auf der Gehäuseoberseite (1a) mindestens ein Codierschalter (2, 3) zur Wahl des Empfangscodes und der Steuerschalter (4) angeordnet sind.

3. Fernschalter nach Anspruch 1 oder 2, dadurch gekennzeichnet, daß Schleifkontakte (21, 22) der als Drehschalter aufgebauten Codierschalter (2, 3) auf Schliefbahnen aufliegen, die unmittelbar auf einer unterhalb der Codierschalter (2, 3) und des Steurschalters (4) im Gehäuse (1) angeordneten ersten Leiterplatte aufgebracht sind.

4. Femschalter nach einem der vorhergehenden Ansprüche, dadurch gekennzeichnet, daß das Gehäuse (1) Führungsnuten (9a, 9b) besitzt, in denen senkrecht zur ersten Leiterplatte eine zweite Leiterplatte (10) und parallel dazu der die Schaltstrecke betätigende elektromagnetische Schalter (11) angeordnet ist.

5. Fernschalter nach einem der vorhergehenden Ansprüche, dadurch gekennzeichnet, daß der elektromagnetische Schalter (11) mit zwei getrennten Erregerwicklungen (12,13) ausgestattet ist, derart, daß ein auf die eine Erregerwicklung (13) gegebener Erregerstrom über den Magnetanker (14) einen Schaltkontakt (15) in die eindeutige Aus-Stellung und ein der anderen Erregerwicklung (12) zugeführter Erregerstrom den Schaltkontakt (15) in die eindeutige Ein-Stellung bewegt.

6. Fernschalter nach einem der vorhergehenden Ansprüche, dadurch gekennzeichnet, daß auf der Gehäuseoberseite (1a) eine Signallampe (16) angeordnet ist, die den jeweiligen Schaltzustand "Ein" oder "Aus" des Fernschalters signalisiert.

7. Fernschalter nach einem der vorhergehenden Ansprüche, dadurch gekennzeichnet, daß die erste Leiterplatte parallel zur Gehäuseoberseite (1a) angeordnet ist und mindestens ein Auflagezapfen (17), an dem die Leiterplatte durch eine Schraube oder einen Rasthaken fixiert ist, sowie Schalträder (18) der beiden als Drehschalter aufgebauten Codierschalter (2, 3) den Abstand zwischen Gehäuseoberseite (1a) und Leiterplatte bestimmen, wobei die Schalträder (18) beidseitig mit Lagerzapfen versehen sind, die in Lagerlöcher (19) der Gehäuseoberseite (1 a) und der ersten Leiterplatte eingreifen.

8. Fernschalter nach einem der vorhergehenden Ansprüche, dadurch gekennzeichnet, daß das zur Ansteuerung mit Ein/Aus-Spannungsimpulsen vorgesehene Anschlußelement (5) mit einem an Phase (L) liegenden monostabilen Taster (23) verbunden ist und daß das zur Ansteuerung des Fernschalters mit einem Haltesignal dienende Anschlußelement (7) mit einem an Phase (L) liegenden bistabilen Schalter (24) versehen ist.

9. Fernschalter nach einem der vorhergehenden Ansprüche, dadurch gekennzeichnet, daß er die Schaltstrecke unterbricht (abschaltet), sobald ihn ein über trägerfrequente Fernsteuersignale oder über mindestens ein weiteres Anschlußelement zugeführtes Abschaltsignal eines Signalgebers erreicht, der in einem zu überwachenden Stromkreis liegt und bei fehlerhaftem Strom ein Abschaltsignal erzeugt.

10. Fernschalter nach einem der vorhergehenden Ansprüche, dadurch gekennzeichnet, daß das Abschaltsignal unmittelbar oder über vorgeschaltete elektronische Bauelemente (20) der Erregerwicklung (13) des elektromagnetischen Schalters (11) zugeführt ist, die den Fernschalter in den definierten Schaltzustand "Aus" versetzt, und daß eine Wiedereinschaltsperre dafür sorgt, daß der Fernschalter solange nicht wiedereinschaltbar ist, bis ein Freigabesignal die Wiedereinschaltsperre löst.

## Claims

1. Remote-control switch comprising receiving and control electronics and at least one electromagnetically actuated switching path, and comprising connecting elements which are to be connected to mains lines, in which arrangement this connection, on the one hand, is used for supplying the remote-control switch with power and, on the other, supplies the remote-control switch with carrier-frequency remote-control signals which are superimposed on the mains voltage, characterised in that the remote-control switch is provided with at least one further connecting element (5) via which an on/off voltage pulse can be supplied which alternately leads to the switching path being switched on or off and/or the remote-control switch is provided with at least one further connecting element (7) via which a stop signal can be supplied which closes the switching path only for as long as this signal is present and that the remote-control switch is equipped with a manually operated control switch (4) by means of which the remote-control switch can be switched to "on" or "off" or to control signal "Auto" depending on the position of the switch, in which context the control signal is the On/Off voltage pulse or the stop signal or the carrier-frequency remote-control signal.

2. Remote-control switch according to Claim 1, characterised in that the remote-control switch is equipped with a housing (1) for installation in rows and that at the top of the housing (ia) at least one coding switch (2,3) for selecting the receive code and the control switch (4) are arranged.

3. Remote-control switch according to Claim 1 or 2, characterised in that sliding contacts (21, 22) ot the coding switches (2, 3) which are constructed as rotary switches, rest against sliding tracks which are directly applied to a first printed circuit board which is arranged underneath the coding switches (2, 3) and the control switch (4) in the housing (1).

4. Remote-control switch according to one of the preceding claims, characterised in that the housing (1) is provided with guide grooves (9a, 9b) in which a second printed circuit board (10) is arranged perpendicular to the first printed circuit board and, in parallel with this, the electromagnetic switch (11) which actuates the switching path.

5. Remote-control switch according to one of the preceding claims, characterised in that the electromagnetic switch (11) is equipped with two separate excitor windings (12, 13), in such a manner that an excitation current applied to one excitor winding (13) moves a switching contact (15) via the magnetic armature (14) into the distinct Off position and an excitation current supplied to the other excitor winding (12) moves the switching contact (15) into the distinct On position.

6. Remote-control switch according to one of the preceding claims, characterised in that at the top (1 a) of the housing, a signal lamp (16) is arranged which indicates the respective switching position "on" or "off" of the remote-control switch.

7. Remote-control switch according to one of the preceding claims, characterised in that the first printed circuit board is arranged to be parallel with the top (1 a) of the housing and the distance between the top (1a) of the housing and the printed circuit board is determined by at least one supporting peg (17), to which the printed circuit board is attached by means of a screw or a stop hook and by switching wheels (18) of the two coding switches (2, 3) which are constructed as rotary switches, in which arrangement the switching wheels (18) are provided on both sides with bearing pegs which engage in bearing holes (19) of the top (1 a) of the housing and of the first printed-circuit board.

8. Remote-control switch according to one of the preceding claims, characterised in that the connecting element (5), which is provided to be driven by On/Off voltage pulses, is connected to a monostable key switch (23) which is connected to phase (L) and that the connecting element (7) used for driving the remote-control switch with a stop signal is provided with a bistable switch (24) which is connected to phase (L).

9. Remote-control switch according to one of the preceding claims, characterised in that it interrupts (disconnects) the switching path as soon as it is reached by a disconnecting signal, supplied to it via carrier-frequency remote-control signals or via at least one further connecting element, of signal generator which is located in a circuit to be monitored and generates a disconnecting signal if the current is faulty.

10. Remote-control switch according to one of the preceding claims, characterised in that the disconnecting signal is supplied directly or via preceding electronic components (20) to the excitor winding (13) of the electromagnetic switch (11) which places the remote control switch into the specific "Off" condition of switching and that a reconnection lockout device has the function of preventing the remote-control switch from being reconnectable until the reconnection lockout device is released by a release signal.

## Revendications

1. Télérupteur comprenant une électronique de réception et de commande et au moins un trajet de coupure actionné par voie électromagnétique, ainsi que des éléments de liaison qui sont à raccorder aux lignes du réseau, ce raccordement, d'une part, servant à l'alimentation en courant du télérupteur et, d'autre part, amenant au télérupteur des signaux de télécommande à fréquences porteuses superposés à la tension du réseau, caractérisé par le fait que le tèlérupteur comporte au moins un autre élément de liaison (5) par lequel peut être délivrée une impulsion de tension marche-arrêt qui provoque alternativement la mise en ou hors circuit du trajet de coupure et/ou que le télérupteur comporte au moins un autre élément de liaison (7) par lequel peut être délivré un signal de maintien qui ne ferme le trajet de coupure que tant qu'il est appliqué et que le télérupteur est équipé d'un interrupteur de commande (4) actionné manuellement par lequel, selon la position de commutation, le télérupteur peut être commuté sur "marche" ou "arrêt" ou sur un signal de commande ("auto"), le signal de commande étant l'impulsion de tension marche-arrêt ou le signal de maintien ou le signal de télécommande à fréquence porteuse.

2. Télérupteur selon la revendication 1, caractérisé par le fait que le télérupteur est muni d'un boîtier (1) pour montage série et que sur la face supérieure (1 a) du boîtier sont installés au moins un commutateur de codage (2, 3) pour la sélection du code de réception et l'interrupteur de commande (4).

3. Télérupteur selon la revendication 1 ou 2, caractérisé par le fait que les balais (21, 22) des commutateurs de codage (2, 3) réalisés sous la forme de commutateurs rotatifs viennent s'appliquer sur des pistes de glissement qui sont aménagées directement sur une première plaquette de circuits imprimés placée dans le boîtier (1) en-dessous des commutateurs de codage (2, 3) et de l'interrupteur de commande (4).

4. Télérupteur selon l'une des revendications précédentes, caractérisé par le fait que le boîtier (1) comporte des rainures de guidage (9a, 9b) dans lesquelles sont insérés perpendiculairement à la première plaquette de circuits imprimés, une seconde plaquette de circuits imprimés (10) et, parallèlement à celle-ci, l'interrupteur électromagnétique (11) actionnant le trajet de coupure.

5. Télérupteur selon l'une des revendications précédentes, caractérisé par le fait que l'interrupteur électromagnétique (11) est doté de deux enroulements inducteurs separés (12, 13) de telle sorte qu'un courant d'excitation engendré dans l'un des enroulements (13) amène par l'intermédiaire de l'armature (14) de l'aimant un contact (15) à la position "arrêt" bien définie et qu'un courant d'excitation engendré dans l'autre enroulement inducteur amène ie contact (15) à la position "marche" bien définie.

6. Télérupteur selon l'une des revendications précédentes caractérisé par le fait que sur la face supérieure (1a) du boîtier est installée une lampe- témoin (16) qui signale la position "marche" ou "arrêt" à chaque fois considérée, du télérupteur.

7. Télérupteur selon l'une des revendications précédentes, caractérisé par le fait que la première plaquette de circuits imprimés est disposée parallèlement à la face supérieure (1 a) du boîtier et qu'au moins un ergot d'appui (17), sur lequel la plaquette de circuits imprimés est fixée par une vis ou un crochet d'encliquetage ainsi que des roues de commande (18) des deux commutateurs de codage (2, 3) réalisés sous la forme de commutateurs rotatifs, déterminent la distance entre la face supérieure (1 a) du boîtier et la plaquette de circuits imprimés les roues de commande (18) étant munies des deux côtés d'ergots qui s'engagent dans des trous (19) de la face supérieure (1a) du boîtier et de la première plaquette de circuits imprimés.

8. Télérupteur selon l'une des revendications précédentes, caractérisé par le fait que l'élément de liaison (5) prévu pour la délivrance d'impulsions de tension marche-arrêt est raccordé à un bouton- poussoir (23) monostable relié à la phase (L) et que l'élément de liaison (7) servant à délivrer un signal de maintien au télérupteur est muni d'un interrupteur bistable (24) relié à la phase (L).

9. Télérupteur selon l'une des revendications précédentes, caractérisé par le fait qu'il interrompt (coupe), le trajet de coupure dès qu'un signal d'un générateur de signaux, qui est placé dans un circuit de courant à surveiller et qui produit un signal de coupure en cas de courant défectueux, lui est appliqué par l'intermédiaire de signaux de télécommande à fréquences porteuses ou d'au moins un autre élément de liaison.

10. Télérupteur selon l'une des revendications précédentes, caractérisé par le fait que le signal de coupure est appliqué, directement ou par l'intermédiaire de composants électroniques (20) montés en amont, à l'enroulement inducteur (13) de l'interrupteur électromagnétique (11) qui amène le télérupteur à la position de commutation définie "arrêt", et qu'une protection contre les ré- enclenchements intempestifs veille à ce que le télérupteur ne soit pas remis en circuit tant qu'un signal de libération ne supprime pas cette protection.
